# EUROPÄISCHE PATENTSCHRIFT

(11) **EP 0 160 617 B1**
(45) Veröffentlichungstag und Bekanntmachung des Hinweises auf die Patenterteilung: **19.10.1988**
(21) Anmeldenummer: 85810076.1
(22) Anmeldetag: 26.02.1985
(51) Int. Cl.: E05B 19/00

(54) **Schlüssel für ein Sicherheitsschloss**
Safety lock key
Clef pour serrure de sûreté

(30) Priorität: 28.02.1984 CH 951/84
(43) Veröffentlichungstag der Anmeldung: 06.11.1985
(73) Patentinhaber: Keller, Ernst, CH-8805 Richterswil (CH)
(72) Erfinder: Keller, Ernst, CH-8805 Richterswil (CH)
(74) Vertreter: Justitz-Wormser, Daisy P., Dipl.-Chem.

(56) Entgegenhaltungen:
- DE-A- 3 021 334
- GB-A- 1 534 943
- US-A- 3 499 303

## Beschreibung

Die Erfindung betrifft einen Schlüssel nach dem Oberbegriff des unabhängigen Patentanspruchs 1.

Im Stand der Technik ist beispielsweise durch die DE-A-30 21 334 ein Schlüssel dieser Art bekannt geworden. In den Bohrungen dieses Schlüssels können sich leicht Schmutz und Staub auf den Auflageflächen für die Zuhaltungsstifte ansammeln und eine genaue Positionierung derselben verhindern. Infolgedessen klemmt das Schloss und kann möglicherweise nicht mehr geöffnet werden. Bei den Yale-Schlüsseln, beispielsweise nach der US-A-3 499 303 und der GB-A-1 534 943 wird auf den Steuerflächen vorhandener Schmutz bei jeder Betätigung seitwärts aus den Schlüsselkerben ausgeschafft, weshalb hier die oben genannte Schwierigkeit nicht auftreten dürfte.

Der Erfindung liegt nun die Aufgabe zugrunde. einen Schlüssel der eingangs genannten Art zu schaffen, bei welchem die Nachteile bekannter Schlüssel weitgehend vermieden werden.

Erfindungsgemäss wird dies so erreicht, dass die Bohrungen im Schlüssel in den mit den Zuhaltungsstiften zusammenwirkenden Auflageflächen jeweils am Rand zur Mantelfläche der Bohrung ringförmige Vertiefungen zur Aufnahme von Schmutz aufweisen.

Es hat sich gezeigt, dass der erfindungsgemässe Schlüssel durch die lichtreflektierende Wirkung der Vertiefungen ein besonders vorteilhaftes Aussehen erreicht. Ein weiterer Vorteil besteht darin, dass auch weniger Schmutz und Staub in den Schlosszylinder gelangt und damit die Schliessicherheit erhöht wird.

Ausführungsbeispiele der Erfindung werden anhand der Zeichnung näher erläutert. Es zeigen :
Fig. 1 eine Ansicht eines erfindungsgemässen Schlüssels,
Fig. 2 ein vergrösserter Ausschnitt von Fig 1,
Fig. 3 einen Schnitt durch ein Bohrloch nach einer ersten Variante, und
Fig. 4 einen Schnitt durch ein Bohrloch nach einer weiteren Variante.

Der Schlüssel besitzt mehrere Bohrungen 3, die einfache Bohrungen oder Stufenbohrungen sein können, die in bekannter Weise mit den Zuhaltungsstiften in den Schlössern zusammenwirken. Die Bohrungen 3 weisen in den Auflageflächen 9 für die Zuhaltungsstifte 7 (Fig. 3) je eine ringförmige Vertiefung 1 auf, in der sich Schmutz oder Staub sammeln kann. Die Vertiefung 1 weist bei der in Fig. 3 dargestellten Ausführung bezüglich der Frontfläche 10 des Zuhaltungsstiftes 7 eine um etwa 20° zur konischen Mantelfläche 5 hin geneigte Ringfläche 8 auf.

Bei der in Fig. 4 dargestellten Ausführung besitzt die ringförmige Vertiefung 11 einen bogenförmigen Querschnitt.

Durch Reflexion des Lichtes in den Vertiefungen 1 bzw. 11 erscheinen auf den Mantelflächen 5 Lichtreflexe 6, so dass die Bohrungen 3 im Lichte funkeln und so den Schlüsseln ein vorteilhaftes Aussehen verleihen.

Eventuell auf den Auflageflächen 9 liegender Staub oder Schmutz wird von den Zuhaltungsstiften 7 in die Vertiefungen 1 geschoben, so dass die genaue Positionierung der Stifte 7 nicht behindert wird. Es können alle oder nur ein Teil der Bohrungen 3 mit einer oder auch mehreren Vertiefungen 1 bzw. 11 versehen sein.

## Patentansprüche

1. Schlüssel für ein Drehzylinderschloss mit in radial verlaufenden Bohrungen des Zylinders gelagerten, federbelasteten Zuhaltungsstiften (7), wobei der Schlüssel zur Drehungsfreigabe des Zylinders in den Schlüsselkanal des Zylinderkerns eingeführt wird und der mittels Bohrungen (3) die richtige Verschiebungslage der Zuhaltungsstifte (7) einstellt, dadurch gekennzeichnet, dass die Bohrungen (3) im Schlüssel (2) in den mit den Zuhaltungsstiften (7) zusammenwirkenden Auflageflächen (9) jeweils am Rand zur Mantelfläche (5) der Bohrung (3) ringförmige Vertiefungen (1,11) zur Aufnahme von Schmutz aufweisen.

2. Schlüssel nach Anspruch 1, dadurch gekennzeichnet, dass die Vertiefungen (1) im Querschnitt V-förmig ausgebildet sind, wobei jeweils eine Seitenfläche durch die Mantelfläche (5) der Senkbohrung (3) gebildet wird.

3. Schlüssel nach Anspruch 2, dadurch gekennzeichnet, dass der Neigungswinkel einer Seitenfläche (8) bezüglich der angrenzenden Auflagefläche (9) etwa 20° ist.

4. Schlüssel nach einem der'Ansprüche 1 bis 3, dadurch gekennzeichnet, dass die Vertiefung (1, Fig 3) in einer Schulterfläche einer Stufenbohrung angeordnet ist.

5. Schlüssel nach Anspruch 1 oder 4, dadurch gekennzeichnet, dass die Vertiefungen (11, Fig 4) im Querschnitt etwa halbkreisförmig sind.

## Claims

1. Key for a rotary cylinder lock with springloaded tumbler pins (7) mounted in radially running bores of the cylinder, wherein the key is introduced into the key channel of the cylinder core to release the cylinder for rotation, and which by means of bores (3) sets the correct displacement position of the tumbler pins (7), characterized in that the bores (3) in the key (2) in the contact surfaces (9) cooperating with the tumbler pins (7) have annular depressions (1, 11) in each case at the edge to the surface (5) of the bore (3) to receive dirt.

2. Key according to Claim 1, characterized in that the depressions (1) are of V-shaped construction in cross-section, whereby in each case a side face is formed by the surface (5) of the sunken bore (3).

3. Key according to Claim 2, characterized in that the angle of inclination of a side face (8) with respect to the adjoining contact surface (9) is approximately 20°.

4. Key according to one of Claims 1 to 3, characterized in that the depression (1, Fig. 3) is arranged in a shoulder surface of a step bore.

5. Key according to Claim 1 or 4, characterized in that the depressions (11, Fig. 4) are approximately semi-circular in cross-section.

## Revendications

1. Clé pour serrure à barillet comportant des pistons (7) de verrouillage placés sous l'effet de ressorts et logés dans des alésages du barillet qui s'étendent radialement, la clé étant introduite dans le canal de clé du corps de cylindre en vue de permettre la rotation du cylindre et glant,' grâce à des alésages (3), la position de déplacement correcte des pistons (7) de verrouillage, clé caractérisée en ce que les alésages (3) de la clé (2) présentent, dans chaque cas, dans les surfaces (9) d'appui qui coopèrent avec les pistons (7) de verrouillage sur le bord en direction de la surface périphérique (5) des alésages (3) des cavités (1, 11) de forme annulaire destinées à recevoir la saleté.

2. Clé selon la revendication 1, caractérisée en ce que les cavités (1) ont une section transversale en forme de V, une surface latérale étant dans chaque cas constituée par la surface périphérique (5) de l'alésage (3).

3. Clé selon la revendication 2, caractérisée en ce que l'angle d'inclinaison d'une surface latérale (8) par rapport à la surface (9) d'appui voisine est d'environ 20°.

4. Clé selon une des revendications 1 à 3, caractérisée en ce que la cavité (1, figure 3) est disposée dans une surface d'épaulement d'un alésage étagé.

5. Clé selon la revendication 1 ou 4, caractérisé en ce que les cavités (11, figure 4) ont une section transversale de forme approximativement semi- circulaire.
